# FASCICULE DE BREVET EUROPEEN

(11) **EP 3 304 540 B1**
(45) Date de publication et mention de la délivrance du brevet: **18.11.2020**
(21) Numéro de dépôt: 16733645.2
(22) Date de dépôt: 28.05.2016
(51) Int. Cl.: G10H 1/053

(54) **INSTRUMENT DE MUSIQUE À VENT ÉLECTRONIQUE**
ELEKTRONISCHES HOLZBLASINSTRUMENT
ELECTRONIC WOODWIND INSTRUMENT

(30) Priorité: 29.05.2015 FR 1554858
(43) Date de publication de la demande: 11.04.2018
(73) Titulaire: AODYO, 59650 Villeneuve d'Ascq (FR)
(72) Inventeur: POUILLARD, Laurent, 59249 Aubers (FR); POTIER, Ludovic, 59000 Lille (FR)
(74) Mandataire: Cabinet Rifflart Vandenbossche
(86) Numéro de dépôt international: PCT/FR2016/051278
(87) Numéro de publication internationale: WO 2016/193601

(56) Documents cités:
- EP-A1- 0 039 012
- JP-A- 2008 268 592
- JP-A- 2014 182 277
- US-A- 3 429 976

## Description

### Domaine technique

La présente invention se rapporte au domaine des instruments de musique à vent électroniques qui permettent la production de notes de musique en positionnant les doigts des mains sur des touches et en soufflant dans une embouchure. L'invention a pour objectif principal d'améliorer le comportement de l'instrument de musique à vent électronique et de tendre au plus juste vers celui d'un instrument de musique à vent acoustique, afin de retrouver les mêmes sensations de jeu, ce qui permet au musicien de continuer à travailler sa technique de jeu et, ainsi, à progresser sur les deux types d'instruments.

Un des avantages des instruments de musique à vent électroniques est de permettre aux musiciens de pratiquer en toutes circonstances un instrument de musique à vent, sans occasionner de gêne pour les personnes se trouvant dans l'entourage. En effet, les instruments de musique à vent acoustiques sont par nature bruyants, ce qui ne permet pas au musicien de pratiquer à son domicile, à toute heure, sans déranger les autres membres de la famille voire son voisinage. A moins de disposer d'une cabine insonorisée, très coûteuse et peu confortable. Grâce aux instruments de musique à vent électroniques, les musiciens peuvent pratiquer silencieusement à leurs domiciles dans toutes les circonstances au moyen d'un casque d'écoute, sans aucune gêne pour leurs voisinages.

Un autre avantage d'un instrument de musique à vent électronique est de permettre au musicien de jouer de façon amplifier, très simplement, de sorte à s'intégrer de manière maîtrisée avec d'autres instruments.

Un autre avantage de ce type d'instrument réside dans le fait de pouvoir dissocier la technique de doigté de la technique de souffle, pour l'apprentissage. Ainsi, le musicien peut se concentrer sur les notes sans avoir besoin de maîtriser un bec ou une embouchure.

D'autres avantages existent également, par exemple la possibilité de modifier la plage de notes jouables, d'accorder l'instrument sur mesure et de façon reproductible, et de jouer des types de sonorités différentes depuis un seul et même instrument.

### Etat de la technique

Dans une première réalisation, selon l'art antérieur, les instruments de musique à vent électroniques comportent une embouchure dans laquelle le musicien souffle. Un capteur de pression est raccordé sur cette embouchure, le capteur de pression comportant une membrane qui se déforme lorsque le musicien souffle dans l'embouchure. Un système de traitement électronique est raccordé au capteur et permet de mesurer les déformations de la membrane. Des touches sont également agencées sur l'instrument et raccordées au système de traitement électronique, ledit système de traitement électronique permettant également de mesurer les contacts sur ces touches. L'action concomitante du souffle dans l'embouchure et de la manipulation des touches par le musicien permet au système de traitement électronique de produire des notes de musique. Cette conception ne reproduit absolument pas la sensation de jeu d'un instrument de musique à vent acoustique, étant donné que le musicien souffle dans l'embouchure d'un tuyau dont l'extrémité communique directement avec le capteur de pression, cette embouchure étant par conséquent bouchée.

Pour pallier cet inconvénient, une variante de mise en œuvre prévoit l'ajout de moyens d'évacuation de l'air soufflé qui sont configurés sur l'embouchure ou directement sur le capteur de pression. Cela permet un échappement de l'air lorsque le musicien souffle dans l'embouchure et, ainsi, d'avoir des sensations un peu plus proches de celles d'un instrument acoustique à vent. A titre d'exemple, une telle conception d'instrument électronique à vent apparaît dans le brevet US 5,170,003 où l'embouchure comprend un trou d'évacuation de l'air. Il en est de même dans le brevet US 3,767,833 qui prévoit un trou d'évacuation avec, en complément, une vis ajustable permettant de régler l'évacuation de l'air. Lorsque les moyens d'évacuation de l'air sont prévus directement sur le capteur de pression, celui-ci comprend un orifice d'évacuation, un tuyau étant raccordé à cet orifice d'évacuation et configuré pour déboucher à l'extérieur de l'instrument, soit à proximité du capteur soit à l'extrémité longitudinale de l'instrument. Les résultats de cette variante de mise en œuvre restent cependant insuffisants puisque le flux d'air qui s'évacue reste très fortement limité. Ce type d'instrument nécessite donc toujours une adaptation de la manière de jouer pour le musicien qui, par conséquent, ne peut pas passer d'un instrument à vent électronique à un instrument à vent acoustique, et vice-versa, en conservant les mêmes conditions de jeu.

Il est également connu le brevet US 5,140,888 qui décrit un instrument de musique à vent électronique visant à reproduire les sensations d'un instrument de musique à vent acoustique. L'instrument de musique comprend un tuyau qui s'étend sur toute la longueur de l'instrument, ledit tuyau étant muni d'une entrée donnant sur une embouchure (ou bec) et une sortie permettant d'évacuer l'air soufflé. Un capteur de pression est raccordé en amont sur le tuyau, à proximité de l'embouchure, et une chambre munie d'une valve est agencée entre deux portions du tuyau, ladite chambre permettant d'ajuster le flux d'air en fonction de la pression, lorsque le musicien souffle dans l'instrument.

Il est également connu la demande de brevet JP 2008-268592A qui divulgue un instrument de musique à vent électronique composé d'une embouchure raccordée à un corps de l'instrument, ledit corps étant indépendant de l'embouchure et intégrant un système de traitement électronique et un clavier muni d'un système de sélection des notes. Les notes musicales sont composées en fonction des souffles générés dans l'embouchure et de la sélection des notes sur le corps. L'embouchure comprend une chambre de pressurisation munie d'une entrée, d'une sortie et d'un orifice de prise de mesure sur lequel est raccordé un capteur de pression disposé à l'extérieur de ladite chambre et connecté à une carte électronique qui communique avec le corps de l'instrument. Le musicien souffle dans l'embouchure et manipule le corps indépendant pour la production de notes de musique. Un tel instrument ne permet pas la production de sons de manière autonome en utilisant uniquement l'embouchure car il faut lui adjoindre obligatoirement un système de sélection des notes, lequel est mis en œuvre sur le corps indépendant. Le musicien ne peut donc retrouver les sensations de jeu d'un instrument de musique à vent acoustique en pratiquant avec un tel instrument de musique à vent électronique.

Il est également connu le brevet US 3 429 986 A qui divulgue un instrument acoustique qui comporte un capteur piézoélectrique à proximité de son bec. Cette mise en œuvre consiste en un contrôleur d'effet, permettant le traitement des sons produits par l'instrument acoustique lui-même en vue de les amplifier. Un tel instrument de permet pas non plus la production de sons de manière autonome en utilisant indépendamment le contrôleur d'effet, car il faut lui adjoindre obligatoirement l'instrument acoustique. Ce type d'instrument ne peut donc procurer les avantages précités et recherchés d'un instrument de musique à vent électronique.

Il est également connu les demandes de brevet EP 0 039 012 A1 et JP 2014 182277 A qui portent sur un contrôleur de souffle conçu pour être raccordé à un clavier indépendant de sorte à modifier les sons produits par le clavier. Dans le document EP 0 039 012 A1, le contrôleur de souffle comprend une membrane unique déformée par l'action du souffle, et un système de traitement de la déformation de la membrane. De tels contrôleurs de souffle ne permettent aucune sélection de notes de musique de manière autonome.

### Résumé de l'invention

L'invention met en œuvre une variante d'instrument de musique à vent électronique visant à reproduire les sensations d'un instrument de musique à vent acoustique, c'est-à-dire souffler naturellement dans l'embouchure tout en manipulant les touches pour produire les notes, comme le fait un musicien avec un instrument de musique à vent acoustique.

A cet effet, l'invention concerne un instrument de musique à vent électronique tel que défini dans la revendication 1 ci-dessous, qui comprend notamment un corps muni de touches configurées pour être manipulées avec les doigts.

Différentes variantes de touches sont envisageables, par exemple des touches mécaniques ou des touches capacitives, ces dernières étant préférées. Le corps comprend de préférence une forme ergonomique allongée semblable à celle des instruments à vent acoustiques tels que, par exemple, une clarinette, une trompette ou un saxophone. D'autres formes restent cependant envisageables.

Dans la suite de la description, le terme instrument définit l'instrument de musique à vent électronique selon l'invention, sauf indication contraire.

L'instrument comprend une embouchure (ou bec) dans laquelle souffle le musicien. Cette embouchure est configurée pour assurer une prise en bouche appropriée et comprend un orifice d'entrée dont la section est, de préférence, de l'ordre de 5 mm² à 20 mm², ce qui comparable à une embouchure d'un instrument acoustique. Un conduit est agencé dans le corps, raccordé à l'embouchure et débouche sur l'extérieur de l'instrument. Ainsi, l'air soufflé dans l'embouchure peut s'évacuer de l'instrument. En outre, au moins un capteur de pression est configuré sur le conduit pour être déformé sous l'action du souffle, et un système de traitement électronique est raccordé aux touches et au capteur de pression. Ce système de traitement électronique est configuré pour produire des notes de musique en fonction des contacts ou des signaux générés par la manipulation des touches et par l'au moins un capteur de pression qui se déforme lors d'un souffle et fourni une mesure de l'intensité du souffle.

De manière remarquable, le conduit comprend un tube d'entrée sur lequel est raccordée l'embouchure, un tube de sortie qui débouche à l'extrémité de l'instrument, et une chambre intermédiaire agencée entre lesdits tubes d'entrée et de sortie. Ces trois éléments sont configurés pour mettre en pression la chambre lorsque l'on souffle dans l'embouchure. En outre, la chambre comprend sur son contour un premier orifice de prise de mesure sur lequel est raccordé le capteur de pression disposé à l'extérieur de ladite chambre.

Les caractéristiques précitées de l'instrument permettent de conserver une section du tube d'entrée qui correspond à celle du tube ou cône d'un instrument de musique à vent acoustique, par exemple une clarinette, un saxophone ou une trompette qui communique avec la section d'entrée sur l'embouchure (ou bec). Pour cela la section du tube d'entrée présente un diamètre compris, de préférence, entre 10 mm et 30 mm. Ce tube d'entrée débouche dans la chambre, de section plus importante que le tube d'entrée voire, à la limite, de section identique. Cela évite toute influence néfaste de la chambre sur la propagation du volume d'air soufflé, à l'intérieur du conduit. Grâce à l'agencement de la chambre de mesure directement sur le conduit du corps de l'instrument, et non sur l'embouchure, il est permis de dimensionnée la chambre en section et en volume de façon à obtenir des sensations proches des sensations ressenties sur un instrument acoustique. Par ailleurs, l'architecture de l'instrument selon l'invention, avec un corps muni de touches pour la production des notes et prolongé par une embouchure dans laquelle souffle le musicien, permet de conserver une posture normale du thorax durant la pratique de sorte à souffler dans les mêmes conditions qu'avec un instrument acoustique à vent. Ainsi, en mettant en œuvre une chambre de pressurisation et une prise de mesure sur le conduit agencé sur le corps de l'instrument et en conservant la même architecture qu'un instrument acoustique à vent, il est possible de reproduire la même sensation de souffle qu'avec un instrument acoustique. Tandis que les instruments de musique à vent électroniques de l'art antérieur ne permettent pas de retrouver cette sensation de souffle étant donné que le volume d'air soufflé reste concentré dans l'embouchure en s'évacuant éventuellement par un trou d'évacuation agencé sur celle-ci, voire par un tuyau d'évacuation d'une section très limitée, de l'ordre de 1mm à 2 mm.

Par ailleurs, selon l'invention, la chambre intermédiaire mène sur le tube de sortie présentant une section plus petite, de préférence comprise entre 5 mm et 15 mm. Cette réduction de section en sortie assure une montée en pression dans la chambre, ce qui permet d'augmenter de manière importante la pression au niveau du premier orifice de prise de mesure sur lequel est repris le capteur de pression. Ainsi, le capteur de pression peut mesurer facilement des variations du souffle dans l'embouchure malgré l'utilisation d'une section de tube d'entrée normale, de l'ordre de 10 mm à 30 mm, c'est-dire comparable à celle d'un instrument acoustique. Le musicien peut donc reproduire un souffle semblable à celui pratiqué sur un instrument acoustique à vent. En outre, les mesures des variations du souffle permettent au système de traitement électronique de produire un son variable une fois la note déclenchée, ledit système de traitement étant configuré à cet effet. De préférence, la longueur de la chambre est comprise entre 20 cm et 50 cm, et le diamètre de la section de la chambre est compris entre 15 mm et 30 mm, ce qui évite toute influence de la réduction de section sur le tube de sortie lorsque le musicien souffle et remplit le volume de la chambre et, ainsi, permet d'avoir des sensations de jeu qui tendent au mieux vers celles d'un instrument de musique à vent acoustique. Ces dimensions sont fournies à titre d'exemple et seront ajustées pour chaque réalisation.

Dans une réalisation préférentielle de l'instrument, le premier orifice de prise de mesure est positionné à proximité du tube d'entrée. Cela permet d'améliorer le temps de réponse lors d'une prise de mesure par le capteur de pression.

Dans une réalisation préférentielle de l'instrument, le premier orifice de prise de mesure est positionné sur le dessus de la chambre. Cela permet d'éviter les remontées d'humidité ou de condensation par le premier orifice de prise de mesure auquel est raccordé le capteur de pression, ce qui réduit les risques d'endommagement de ce capteur de pression.

Le capteur de pression est raccordé sur le premier orifice de prise de mesure agencé sur la paroi de la chambre, au moyen d'un tuyau de raccordement qui est agencé perpendiculairement au flux d'air. La montée en pression dans la chambre permet avantageusement l'utilisation d'un capteur de pression simple ou différentiel. Le capteur de pression simple mesure directement la pression au niveau du premier orifice de prise de mesure. Le capteur de pression différentiel mesure la différence entre la pression au niveau du premier orifice de prise de mesure et la pression extérieure, ce qui permet de limiter l'influence des conditions extérieures.

Dans une variante de réalisation, l'instrument comprend un second orifice de prise de mesure, le premier orifice de prise de mesure et le second orifice de prise de mesure étant positionnés sur deux portions du conduit présentant des sections différentes. En outre, le capteur de pression est un capteur de pression différentiel qui mesure la différence entre les pressions au niveau desdits deux orifices de prise de mesure. Cette conception permet avantageusement de mesurer la différence de pression entre deux points du conduit, et d'en déduire une information de vitesse du flux d'air. En complément, selon cette variante de réalisation, l'instrument peut comprendre un troisième orifice de prise de mesure agencé sur une portion de conduit similaire à celle du premier ou du second orifice de prise de mesure, un second capteur de pression différentiel étant raccordé à ce troisième orifice de prise de mesure et permettant de mesurer la différence entre la pression au niveau dudit troisième orifice et la pression extérieure. Ce troisième orifice de prise de mesure peut éventuellement être confondu avec le premier ou le second orifice de prise de mesure. Ainsi, cette conception permet de mesurer le flux d'air par différence de pression entre deux points de mesure situés à des sections différentes du conduit, et l'ajout du second capteur permet en complément de disposer de la mesure de pression en l'un de ces deux points ou à proximité, ces deux informations étant utilisées pour générer les signaux de contrôle du son. On a donc une mesure de pression qui s'affranchit de l'influence des conditions extérieures et qui est complétée d'un dispositif de mesure de flux d'air réalisé à l'aide du capteur différentiel.

Dans le cas où un capteur de pression différentiel est raccordé au premier orifice de prise de mesure pour mesurer la différence entre la pression au niveau du premier orifice de prise de mesure et la pression extérieure, l'instrument peut comprendre, dans une variante, un second orifice de prise de mesure et un second capteur de pression différentiel qui est agencé au niveau du second orifice de prise de mesure. Ce second capteur de pression différentiel mesure la différence entre la pression au niveau du second orifice de prise de mesure et la pression extérieure. Les premier et second orifices de prise de mesure sont positionnés sur deux portions du conduit présentant des sections différentes. Cette conception permet également de mesurer la différence de pression entre deux points du conduit et d'en déduire une information de vitesse du flux d'air, le système de traitement récupérant les mesures de pression en différentiel par rapport à l'extérieur au niveau des deux orifices de prise de mesure, puis calculant la pression différentielle entre lesdits deux orifices. Ce dispositif permet également de s'affranchir de l'influence des conditions extérieures au niveau de la mesure de l'information de pression.

Dans une réalisation, l'instrument comprend un système de variation de la section du tube de sortie, configuré pour faire varier le débit en sortie du conduit. En outre, le système de traitement électronique est configuré pour s'adapter en fonction du réglage de ce système de variation de la section du tube de sortie. Cela permet d'adapter l'instrument au mieux à l'instrument à vent acoustique utilisé par le musicien, de sorte à lui permettre de progresser comme s'il pratiquait sur son instrument acoustique. Dans une réalisation préférentielle, ce système de variation de la section du tube de sortie est constitué d'une gamme d'inserts, lesdits inserts comprenant des trous de sortie de diamètres différents. Ces inserts constitueront le tube de sortie une fois mis en place par emboîtement sur la chambre.

Dans une réalisation, l'instrument comprend un système de variation du volume de la chambre. En outre, le système de traitement électronique est configuré pour s'adapter en fonction du réglage du système de variation du volume de la chambre. Cela permet de modifier la sensation de jeu, ce qui permet à l'instrument de se comporter comme différents types d'instruments acoustiques, par exemple une clarinette, une trompette ou un saxophone. Dans une réalisation préférentielle, le système de variation du volume de la chambre est constitué d'une gamme d'inserts, les inserts ayant un trou de sortie identique, ce qui permet de conserver un même débit en sortie. En outre, ces inserts sont de longueurs différentes, de sorte à remplir plus ou moins la chambre et, ainsi, modifier son volume.

### Brève description des figures

Les caractéristiques et avantages de l'invention apparaîtront à la lecture de la description suivante de variantes de réalisation s'appuyant sur des figures, parmi lesquelles :
- Les figures 1 à 4 schématisent un instrument objet l'invention, selon quatre variantes de réalisation ;
- La figure 5 schématise un système de traitement sur l'instrument objet de l'invention
- Les figures 6A et 6B schématisent un conduit d'un instrument objet de l'invention, mettant en évidence un système de variation de la section tu tube de sortie ;
- Les figures 7A et 7B schématisent un conduit d'un instrument objet de l'invention, mettant en évidence un système de variation du volume de la chambre.

### Description détaillée

La description suivante va s'attacher à décrire tout particulièrement la conception du conduit et la mise en œuvre du ou des capteurs de pression sur ce conduit. Dans la suite de la description, les mêmes références seront utilisées pour décrire les mêmes éléments ou leurs équivalents selon les différentes variantes de réalisation.

Sur les figures 1 à 3, l'instrument 1 comprend un corps 2 sur lequel sont agencées des touches 3, lesdits éléments étant illustrés en traits-tirés. La forme du corps 2 et les positions des touches 3 pourront être diverses et, par exemple, correspondront à celles des instruments de musique à vent acoustiques, tels qu'une clarinette, un saxophone, une trompette ou autres. De préférence, les touches 3 sont de type capacitif, permettant de générer des signaux ou des impulsions électriques au simple contact des doigts sur les touches. On pourrait toutefois prévoir des touches 3 de type mécanique ou toute autre technologie de détection de présence d'un doigt, sans sortir du cadre de l'invention.

L'instrument 1 comprend une embouchure 4 (ou bec) dans laquelle souffle le musicien. La forme de l'embouchure 4 correspondra, par exemple, à celle de l'instrument de musique à vent acoustique pratiqué également par le musicien. D'autres types d'embouchure sont envisageables, éventuellement une embouchure déportée du corps de l'instrument et connectée à celui-ci au moyen d'un tuyau flexible ou rigide. Cette embouchure 4 comporte un orifice d'entrée 4a et est raccordée sur un conduit 5 qui, de préférence, s'étend sur la longueur du corps 2 de l'instrument 1, comme l'illustrent les figures 1 à 3. Lorsque le musicien souffle dans l'embouchure 4, l'air pénètre par l'orifice d'entrée 4a puis se propage dans le conduit 5. Cet orifice d'entrée 4a présente une section de passage de l'air de l'ordre de 5 mm² à 20 mm², ce qui comparable à une embouchure d'un instrument acoustique.

Tel qu'illustré sur les figures 1 à 4, le conduit 5 comprend un tube d'entrée 6 constituant la portion amont dudit conduit 5, l'embouchure 4 étant raccordée sur le tube d'entrée 6, par exemple par emboîtement. Ce tube d'entrée 6 comprend une section qui, de préférence, est circulaire et d'un diamètre compris entre 10 mm et 30 mm, cette section correspondant sensiblement à celle d'un instrument de musique à vent acoustique. Le conduit 5 comprend également une chambre 7 qui prolonge le tube d'entrée 6, cette chambre 7 constituant une portion intermédiaire dudit conduit 5. Sur les figures 1, 2 et 4, la chambre 7 comprend une section plus importante que le tube d'entrée 6. Tandis que sur la figure 3, la chambre 7 comprend une section identique à celle du tube d'entrée 6, ce qui est une limite, la réduction de section en amont étant dans ce cas directement intégrée dans l'embouchure 4. Dans cette configuration de la figure 3, le tube d'entrée 6 et la chambre 7 se confondent. Tel que l'illustrent les figures 1 à 4, le conduit 5 comprend également un tube de sortie 8 disposé dans le prolongement de la chambre 7, ce tube de sortie 8 constituant la portion aval dudit conduit 5. Le tube de sortie 8 comprend une section inférieure à celle de la chambre 7, la restriction de section assurant une montée en pression dans ladite chambre 7. De préférence, cette section du tube de sortie 8 est circulaire et d'un diamètre compris entre 5 mm et 15 mm. La chambre 7 comprend une section qui, de préférence, est circulaire et comprise entre 15 mm et 30 mm. En outre, cette chambre 7 présente une longueur comprise entre 20 cm et 50 cm. Cette conception permet avantageusement d'augmenter la pression dans la chambre 7 de manière suffisamment importante pour permettre d'effectuer des mesures de pression au moyen de capteurs de pression basiques, du type capteur de pression simple ou capteur de pression différentiel, comme la description suivante le précise. En outre, cette conception permet d'augmenter la dynamique des pressions observées dans le conduit 5, en les amenant dans des plages de valeurs plus facilement mesurables, ce qui permet de distinguer plus facilement les variations de souffle du musicien dans l'embouchure 4. Cette conception permet également au souffle d'air de se propager le long du conduit sans aucun frein lié à la présence d'une restriction dans le conduit 5, la conservation d'une section du tube d'entrée 6 similaire à celle d'un instrument de musique à vent acoustique permettant de conserver les mêmes sensations qu'avec ledit instrument acoustique.

Tel qu'illustré sur la figure 1, la chambre 7 comprend dans sa partie amont un premier orifice de prise de mesure 9, sur lequel est raccordé un capteur de pression 10, par le biais d'un tuyau 11. L'orifice de prise de mesure est positionné dans la première moitié de la chambre 9, comme illustré sur cette figure 1, attenante au tube d'entrée 6. Ce capteur de pression 10 peut être un capteur de pression simple mesurant directement la pression au niveau de l'orifice de prise de mesure 9. Ce capteur de pression 10 peut également être, dans une variante, un capteur de pression différentiel mesurant la différence entre la pression au niveau de l'orifice de prise de mesure 9 et la pression à l'extérieur de l'instrument 1. Ce capteur de pression 10 émet un signal proportionnel à la mesure réalisée, ce signal étant transmis à un système de traitement 12 par le biais d'un câble électrique 13. Les touches 3 sont également raccordées au système de traitement 12 par le biais de câbles électriques 14, ces touches 3 transmettant des signaux électriques audit système de traitement 12 lors de contact avec les doigts du musicien. On peut également envisager cette mise en œuvre de la figure 1, avec un conduit 5 qui présente un tube d'entrée 6 et une chambre 7 de sections identiques, lesdits éléments étant confondus et formant la chambre de pressurisation raccordée directement à l'embouchure 4 qui présente une réduction de section jusqu'à son orifice d'entrée 4a.

Dans la variante illustrée en figure 2, outre le premier orifice de prise de mesure 9 agencé en amont de la chambre 7, dans sa première moitié, le conduit 5 comprend un second orifice de prise de mesure 15 qui est agencé sur le tube d'entrée 6. En outre le capteur de pression 10 est un capteur de pression différentiel qui est raccordé, d'une part, au premier orifice de prise de mesure 9 par le biais du tuyau 11 et, d'autre part, au second orifice de prise de mesure 15 par le biais d'un second tuyau 16. Le capteur de pression 10 mesure la différence de pression entre la pression au niveau du premier orifice de prise de mesure 9 et celle au niveau du second orifice de prise de mesure 15. Ce capteur de pression 10 est connecté au système de traitement 12. Le second orifice de mesure 15 peut être agencé à d'autres endroits sur le conduit 5, par exemple en aval de la chambre 7, dans sa seconde moitié.

Dans la variante illustrée en figure 3, le premier orifice de prise de mesure 9 est agencé en amont de la chambre 7, dans sa première moitié. Comme expliqué précédemment, cette chambre 7 intègre le tube d'entrée 6. Un second orifice de prise de mesure 15 est agencé, par exemple, en aval de la chambre 7, dans sa seconde moitié. En outre un premier capteur de pression 10 est connecté sur le premier orifice de prise de mesure 9 par le biais du tuyau 11 et un second capteur de pression 17 est connecté sur le second orifice de prise de mesure 15 par le biais d'un tuyau 18, ces deux capteurs de pression 10, 17 étant des capteurs de pression différentiels, raccordés chacun au système de traitement 12 par le biais de câbles électriques 13, 19. Le premier capteur de pression 10 mesure la différence de pression entre la pression au niveau du premier orifice de prise de mesure 9 et celle à l'extérieur du corps 2 de l'instrument 1. De même, le second capteur de pression 17 mesure la différence de pression entre la pression au niveau du second orifice de prise de mesure 15 et celle à l'extérieur du corps 2 de l'instrument 1. Cette conception permet de disposer de la pression dans la chambre en deux points de la chambre 7, mais aussi de la différence de pression entre ces deux points de mesure.

Dans la variante de la figure 4, l'instrument 1 reprend toutes les caractéristiques décrites précédemment pour la figure 2, et comprend en complément un troisième orifice de prise de mesure 9' qui est raccordé à un second capteur de pression différentiel 17 au moyen d'y tuyau 18. Ce second capteur de pression différentiel 17 mesure la différence de pression entre la pression au niveau du troisième orifice de prise de mesure 9' et celle à l'extérieur de du corps 2 de l'instrument 1. Ce troisième orifice de prise de mesure 9' est disposé à proximité du premier orifice de prise de mesure 9, sur une portion du conduit 5 de section identique. Cette conception permet de disposer de la différence de pression entre ces deux points de mesure, ainsi que de la pression à proximité d'un de ces deux points de mesure. On pourrait également envisager de confondre le troisième orifice de prise de mesure 9' avec le premier orifice de prise de mesure 9. De même, on pourrait envisager de positionner ce troisième orifice de prise de mesure 9' à proximité du second orifice de prise de mesure 15.

Selon ces variantes illustrées en figures 1 à 4, le système de traitement 12 est configuré pour traiter les données reçues du ou des capteurs de pression 10, 17 et des touches 3, et pour fournir en sortie une courbe de réponse similaire à celle de la réponse sonore d'un instrument de musique à vent acoustique. A titre d'exemple illustré sur la figure 5, le système de traitement 12 comprend une première cellule 20 traitant les signaux des mesures de pressions issues du ou des capteurs de pression 10, 17, par exemple un circuit de conditionnement de signaux pouvant comporter des moyens d'adapter la dynamique des signaux à un convertisseur analogique numérique. De même, le système de traitement 12 comprend une seconde cellule 21, par exemple un circuit de détection de touches capacitives utilisant la technologie QTouch® de la société Atmel®, transmettant des informations lors de contacts avec les doigts sur les touches 3 de l'instrument 1, lorsque ces touches 3 sont de type capacitive. Ces cellules 20, 21 transmettent ensuite les données à un calculateur 22, de type microcontrôleur, qui intègre un programme informatique permettant de restituer la courbe de réponse sonore en fonction des données reçues. De nombreuses variantes à la portée de l'homme du métier sont envisageables, selon les technologies utilisées pour les capteurs de pression 10, 17 et pour les touches 3, ces composants pouvant intégrer directement des technologies configurées pour transmettre les informations directement au calculateur 22. Le calculateur 22 peut également intégrer directement des technologies et/ou des compléments de programme permettant de traiter les informations desdits composants. Lorsque le musicien souffle dans l'embouchure 4 et manipule les touches 3, le programme est configuré pour déterminer la mesure à partir de laquelle déclencher une nouvelle note de musique et la mesure à partir de laquelle la faire cesser, en utilisant toutes les valeurs intermédiaires pour faire varier l'expression du rendu sonore en jouant sur le volume sonore mais également sur d'autres éléments de timbre du son produit. Le programme pourra également être configuré pour effectuer des traitements plus élaborés permettant de simuler le comportement physique d'un instrument acoustique. La capacité de l'instrument 1 à augmenter la dynamique des pressions observées permet au calculateur 22 de faire varier cette courbe de réponse en fonction des variations de souffle dans l'embouchure 4. Cette courbe de réponse est ensuite traitée par une troisième cellule de traitement 23, de type synthétiseur sonore qui peut être matériel ou virtuel (logiciel fonctionnant sur un ordinateur), associé à un dispositif de reproduction sonore allant du simple couple amplificateur/casque jusqu'au système de sonorisation complexe. Cette cellule de traitement 23 restitue des signaux et les transmet à un haut-parleur 24 par le biais d'un câble électrique 25, comme l'illustrent les figures 1 à 4 et 6. L'homme du métier est en mesure de programmer le calculateur 22 pour restituer la courbe de réponse sonore.

Dans une variante de l'instrument 1 selon l'invention, celui-ci comprend un système de variation de la section du tube de sortie 8, comme l'illustrent les figure 6A et 6B. Sur la figure 6A, le conduit 5 comprend un premier insert 26a qui constitue le tube de sortie 8. Ce premier insert 26a est emboîté dans la chambre 7 sur une longueur l1 et comprend un trou de passage 27a d'un diamètre d1. Sur la figure 6B, un second insert 26b est emboîté dans la chambre 7 en remplacement du premier insert 26a de la figure 6A, ce second insert 26b comprenant également une longueur l1 et un trou de passage 27b d'un diamètre d2 différent du diamètre d1. Le débit dans le tube de sortie 8 est ainsi adapté en fonction de l'insert 26a, 26b utilisé. L'instrument 1 utilisera dans ce cas les moyens de paramétrage du système de traitement 12 pour adapter le comportement dudit système de traitement en fonction de l'insert 26a, 26b utilisé. Ainsi, l'instrument 1 peut être adapté au mieux à l'instrument à vent acoustique utilisé par le musicien.

Dans une variante de l'instrument 1 selon l'invention, celui-ci comprend un système de variation du volume dans la chambre 7, comme l'illustrent les figure 7A et 7B. Sur la figure 7A, le conduit 5 comprend un premier insert 26c qui constitue le tube de sortie 8. Ce premier insert 26c est emboîté dans la chambre 7 sur une longueur l2 et comprend un trou de passage 27c d'un diamètre d3. Ainsi la chambre 7 comprend un premier volume V1. Sur la figure 7B, un second insert 26d est emboîté dans la chambre 7 en remplacement du premier insert 26c de la figure 7A, ce second insert 26d comprenant une longueur l3 différente de la longueur l2 du premier insert 26c, et un trou de passage 27d également d'un diamètre d3. Ainsi, la chambre 7 comprend un second volume V2. La variation de volume dans la chambre 7, grâce à l'utilisation de tels inserts 26c, 26d, permet avantageusement de modifier la sensation de jeu lorsque le musicien souffle dans l'instrument 1. Ainsi, l'instrument 1 peut être adapté à différents types d'instrument, par exemple une clarinette, une trompette ou un saxophone. L'instrument 1 utilisera dans ce cas les moyens de paramétrage du système de traitement 12 pour adapter le comportement dudit système de traitement en fonction de l'insert 26c, 26d utilisé.

On pourrait également prévoir une variante d'instrument 1 combinant les systèmes de variation de la section du tube de sortie 8 et du volume de la chambre 7, décrits précédemment. Par exemple, sur le mode de réalisation des figures 6A et 6B, le second insert 26b aurait une longueur différente de la longueur l1 du premier insert 26a. Voire, sur le mode de réalisation des figures 7A et 7B, le second insert 26d aurait un diamètre différent du diamètre d3 du premier insert 26c.

La description détaillée qui précède de variantes de réalisation de l'instrument 1 n'a aucun caractère limitatif. Bien au contraire, elle a pour objectif d'ôter toute éventuelle imprécision quant à sa portée. Ainsi, de nombreuses variantes pourront être envisagées dans le cadre de l'invention, notamment quant à la position des orifices de prise de mesure 9 et 15. Leur positionnement en amont de la chambre 7, comme illustré en figure 1 et 2, présente pour avantage d'améliorer les temps de réponse en les diminuant, lors d'une prise de mesure par le capteur de pression 10. De préférence, les orifices de prise de mesure 9, 15 seront positionnés sur le côté supérieur (le dessus) de la chambre 7, pour éviter les remontées d'humidité dans le ou les capteurs de pression 10 et 17. Ce côté supérieur est défini relativement à la position de l'instrument 1 lorsque celui-ci est porté à la bouche pour jouer de la musique. Les dimensions du tube d'entrée 6, de la chambre 7 et du tube de sortie 8, ainsi que la section de passage de l'orifice d'entrée 4a de l'embouchure 4, pourront être adaptées en fonction du type d'instrument de musique à vent acoustique vers lequel l'instrument 1 doit tendre.

## Revendications

1. Instrument de musique à vent électronique (1) comprenant une embouchure (4) dans laquelle souffle le musicien, un corps (2) muni de touches (3) et d'un conduit (5) raccordé sur l'embouchure et débouchant sur l'extérieur de l'instrument, au moins un capteur de pression (10, 17) configuré pour se déformer sous l'action du souffle, et un système de traitement électronique (12) raccordé aux touches et au capteur de pression et configuré pour produire des notes de musique en fonction de la manipulation des touches permettant de sélectionner ces notes de musique et de la mesure de l'intensité du souffle, **caractérisé en ce que** le conduit s'étend sur la longueur du corps et comprend un tube d'entrée (6), un tube de sortie (8) et une chambre (7) agencée entre lesdits tubes d'entrée et de sortie, ladite chambre (7) ayant une section de taille supérieure ou égale à la section du tube d'entrée (6), lesdits éléments étant configurés pour mettre en pression la chambre lorsque le musicien souffle dans l'embouchure, ladite chambre comprenant sur son contour un premier orifice de prise de mesure (9) sur lequel est raccordé le capteur de pression disposé à l'extérieur de ladite chambre.

2. Instrument de musique à vent électronique (1) selon la revendication 1, dans lequel le premier orifice de prise de mesure (9) est positionné dans la première moitié de la chambre (7) attenante au tube d'entrée (6).

3. Instrument de musique à vent électronique (1) selon l'une des revendications 1 ou 2, dans lequel le premier orifice de prise de mesure (9) est positionné sur le dessus de la chambre (7), en position de jeu avec ledit instrument.

4. Instrument de musique à vent électronique (1) selon l'une des revendications 1 à 3, dans lequel le capteur de pression (10) est un capteur de pression simple qui mesure la pression au niveau du premier orifice de prise de mesure (9) ;

5. Instrument de musique à vent électronique (1) selon l'une des revendications 1 à 3, dans lequel le capteur de pression (10) est un capteur de pression différentiel qui mesure la différence entre la pression au niveau du premier orifice de prise de mesure (9) et la pression extérieure.

6. Instrument de musique à vent électronique (1) selon la revendication 5, lequel comprend un second orifice de prise de mesure (15), un second capteur de pression différentiel (17) étant agencé au niveau du second orifice de prise de mesure.

7. Instrument de musique à vent électronique (1) selon l'une des revendications 1 à 3, lequel comprend un second orifice de prise de mesure (15), le premier orifice de prise de mesure (9) et le second orifice de prise de mesure étant positionnés sur deux portions du conduit (5) présentant des sections différentes, le capteur de pression (10) étant un capteur de pression différentiel qui mesure la différence entre les pressions au niveau desdits deux orifices de prise de mesure (9, 15).

8. Instrument de musique à vent électronique (1) selon la revendication 7, lequel comprend un troisième orifice de prise de mesure (9') agencé à proximité de l'un ou l'autre des premier (9) et second (15) orifices de mesure, un second capteur de pression différentiel (17) étant agencé au niveau du troisième orifice de prise de mesure pour mesurer la différence de pression en ce point vis-à-vis de l'extérieur.

9. Instrument de musique à vent électronique (1) selon l'une des revendications 1 à 8, lequel comprend un système de variation de la section du tube de sortie (8) configuré pour faire varier le débit en sortie du conduit (5), le système de traitement (12) étant configuré pour s'adapter en fonction du réglage du système de variation de la section du tube de sortie.

10. Instrument de musique à vent électronique (1) selon la revendication 9, dans lequel le système de variation de la section du tube de sortie (8) est constitué d'une gamme d'inserts (26a, 26b), lesdits inserts comprenant des trous de sortie de diamètres différents (d1, d2).

11. Instrument de musique à vent électronique (1) selon l'une des revendications 1 à 10, lequel comprend un système de variation du volume (V1, V2) de la chambre (7), le système de traitement (12) étant configuré pour s'adapter en fonction du réglage du système de variation du volume de la chambre.

12. Instrument de musique à vent électronique (1) selon la revendication 11, dans lequel le système de variation du volume de la chambre est constitué d'une gamme d'inserts (26c, 26d), lesdits inserts ayant un trou de sortie de diamètre identique (d3) et étant de longueurs différentes (l2, l3).

## Patentansprüche

1. Elektronisches Blasmusikinstrument (1), das ein Mundstück (4), in das der Musiker bläst, einen Körper (2), der mit Tasten (3) und einem Kanal (5) ausgestattet ist, der an das Mundstück angeschlossen ist und an der Außenseite des Instruments mündet, mindestens einen Drucksensor (10, 17), der so gestaltet ist, dass er sich unter der Wirkung der Blasluft verformt, und ein elektronisches Verarbeitungssystem (12) umfasst, das an die Tasten und den Drucksensor angeschlossen und so gestaltet ist, dass es Musiknoten je nach Betätigung der Tasten, die es ermöglichen, diese Musiknoten auszuwählen, und der Messung der Stärke der Blasluft erzeugt, **dadurch gekennzeichnet, dass** sich der Kanal über die Länge des Körpers erstreckt und ein Einlassrohr (6), ein Auslassrohr (8) und eine Kammer (7) umfasst, die zwischen dem Einlass- und Auslassrohr eingerichtet ist, wobei die Kammer (7) einen Querschnitt mit einer Größe aufweist, die größer oder gleich dem Querschnitt des Einlassrohrs (6) ist, wobei die Elemente so gestaltet sind, dass sie die Kammer unter Druck setzen, wenn der Musiker in das Mundstück bläst, wobei die Kammer an ihrem Umfang eine erste Messöffnung (9) umfasst, an die der an der Außenseite der Kammer angeordnete Drucksensor angeschlossen ist.

2. Elektronisches Blasmusikinstrument (1) nach Anspruch 1, wobei die erste Messöffnung (9) in der ersten Hälfte der Kammer (7) positioniert ist, die an das Einlassrohr (6) angrenzt.

3. Elektronisches Blasmusikinstrument (1) nach einem der Ansprüche 1 oder 2, wobei die erste Messöffnung (9) in Spielstellung des Instruments an der Oberseite der Kammer (7) positioniert ist.

4. Elektronisches Blasmusikinstrument (1) nach einem der Ansprüche 1 bis 3, wobei es sich beim Drucksensor (10) um einen einfachen Drucksensor handelt, der den Druck im Bereich der ersten Messöffnung (9) misst.

5. Elektronisches Blasmusikinstrument (1) nach einem der Ansprüche 1 bis 3, wobei es sich beim Drucksensor (10) um einen Differenzdrucksensor handelt, der die Differenz zwischen dem Druck im Bereich der ersten Messöffnung (9) und dem Außendruck misst.

6. Elektronisches Blasmusikinstrument (1) nach Anspruch 5, das eine zweite Messöffnung (15) umfasst, wobei ein zweiter Differenzdrucksensor (17) im Bereich der zweiten Messöffnung eingerichtet ist.

7. Elektronisches Blasmusikinstrument (1) nach einem der Ansprüche 1 bis 3, das eine zweite Messöffnung (15) umfasst, wobei die erste Messöffnung (9) und die zweite Messöffnung an zwei Abschnitten des Kanals (5) positioniert sind, die unterschiedliche Querschnitte aufweisen, wobei es sich beim Drucksensor (10) um einen Differenzdrucksensor handelt, der die Differenz zwischen den Drücken im Bereich der zwei Messöffnungen (9, 15) misst.

8. Elektronisches Blasmusikinstrument (1) nach Anspruch 7, das eine dritte Messöffnung (9') umfasst, die in der Nähe der einen oder der anderen aus der ersten (9) und zweiten (15) Messöffnung eingerichtet ist, wobei ein zweiter Differenzdrucksensor (17) im Bereich der dritten Messöffnung eingerichtet ist, um die Druckdifferenz an diesem Punkt gegenüber der Außenseite zu messen.

9. Elektronisches Blasmusikinstrument (1) nach einem der Ansprüche 1 bis 8, das ein System zum Verändern des Querschnitts des Auslassrohrs (8) umfasst, das so gestaltet ist, dass sich die Strömung am Auslass des Kanals (5) verändern lässt, wobei das Verarbeitungssystem (12) so gestaltet ist, dass es sich je nach Einstellung des Systems zum Verändern des Querschnitts des Auslassrohrs anpasst.

10. Elektronisches Blasmusikinstrument (1) nach Anspruch 9, wobei das System zum Verändern des Querschnitts des Auslassrohrs (8) aus einer Reihe von Einsätzen (26a, 26b) besteht, wobei die Einsätze Auslasslöcher mit unterschiedlichen Durchmessern (d1, d2) umfassen.

11. Elektronisches Blasmusikinstrument (1) nach einem der Ansprüche 1 bis 10, das ein System zum Verändern des Volumens (V1, V2) der Kammer (7) umfasst, wobei das Verarbeitungssystem (12) so gestaltet ist, dass es sich je nach Einstellung des Systems zum Verändern des Volumens der Kammer anpasst.

12. Elektronisches Blasmusikinstrument (1) nach Anspruch 11, wobei das System zum Verändern des Volumens der Kammer aus einer Reihe von Einsätzen (26c, 26d) besteht, wobei die Einsätze ein Auslassloch mit identischem Durchmesser (d3) aufweisen und von unterschiedlicher Länge (l2, l3) sind.

## Claims

1. Electronic wind instrument (1) comprising a mouthpiece (4) into which the musician blows, a body (2) provided with keys (3) and a channel (5) connected to the mouthpiece and leading to the outside of the instrument, at least one pressure sensor (10, 17) configured to deform under the action of breath, and an electronic processing system (12) connected to the keys and the pressure sensor and configured to produce musical notes according to the manipulating of the keys allowing to select these musical notes and the measurement of a breath, **characterised in that** the channel extends over the length of the body and comprises an inlet tube (6), and an outlet tube (8) and a chamber (7) arranged between said inlet and outlet tubes, said chamber (7) having a cross-section of size greater than or equal to the cross-section of the inlet tube (6), said elements being configured to pressurise the chamber when the musician blows into the mouthpiece, said chamber comprising, on the periphery of same, a first measuring port (9) on to which the pressure sensor is connected, disposed on the outside of said chamber.

2. Electronic wind instrument (1) according to claim 1, in which the first measuring port (9) is positioned in the first half of the chamber (7) adjoining the inlet tube (6).

3. Electronic wind instrument (1) according to one of claims 1 or 2, wherein the first measuring port (9) is positioned on top of the chamber (7), in playing position with said instrument.

4. Electronic wind instrument (1) according to one of claims 1 to 3, in which the pressure sensor (10) is a simple pressure sensor which measures the pressure at the first measuring port (9).

5. Electronic wind instrument (1) according to one of claims 1 to 3, wherein the pressure sensor (10) is a differential pressure sensor which measures the difference between the pressure at the first measuring port (9) and the outside pressure.

6. Electronic wind instrument (1) according to claim 5, comprising a second measuring port (15), a second differential pressure sensor (17) being arranged at the second measuring port.

7. Electronic wind instrument (1) according to one of claims 1 to 3, comprising a second measuring port (15), the first measuring port (9) and the second measuring port being positioned on two portions of the channel (5) having different cross-sections, the pressure sensor (10) being a differential pressure sensor which measures the difference between the pressures at said two measuring ports (9, 15).

8. Electronic wind instrument (1) according to claim 7, comprising a third measuring port (9') arrange close to one or other of the first (9) and second (15) measuring ports, a second differential pressure sensor (17) being arranged at the third measuring port in order to measure the pressure difference at this point with respect to the outside.

9. Electronic wind instrument (1) according to one of claims 1 to 8, comprising a system for varying the cross-section of the outlet tube (8) configured to vary the flow at the outlet of the channel (5), the processing system (12) being configured to adapt according to the adjustment of the system for varying the cross-section of the outlet tube.

10. Electronic wind instrument (1) according to claim 9, wherein the system for varying the cross-section of the outlet tube (8) consists of a range of inserts (26a, 26b), said inserts having outlet holes of different diameters (d1, d2).

11. Electronic wind instrument (1) according to one of claims 1 to 10, comprising a system for varying the volume (V1, V2) of the chamber (7), the processing system (12) being configured to adapt according to the adjustment of the system for varying the volume of the chamber.

12. Electronic wind instrument (1) according to claim 11, wherein the system for varying the volume of the chamber consists of a range of inserts (26c, 26d), said inserts having an outlet hole of identical diameter (d3) and being of different length (12, 13).
